# EUROPÄISCHE PATENTSCHRIFT

(11) **EP 1 696 766 B1**
(45) Veröffentlichungstag und Bekanntmachung des Hinweises auf die Patenterteilung: **20.06.2007**
(21) Anmeldenummer: 03799500.8
(22) Anmeldetag: 22.12.2003
(51) Int. Cl.: A47B 96/02

(54) **ZERLEGBARER RAHMEN FÜR EIN REGAL**
COLLAPSIBLE FRAME FOR SHELVING
CADRE DEMONTABLE POUR UNE ETAGERE

(43) Veröffentlichungstag der Anmeldung: 06.09.2006
(73) Patentinhaber: Tegometall (International) AG, 8574 Lengwil (CH)
(72) Erfinder: BOHNACKER, Ulrich, CH-8559 Fruthwilen (CH)
(74) Vertreter: Strehl Schübel-Hopf & Partner
(86) Internationale Anmeldenummer: PCT/EP2003/014748
(87) Internationale Veröffentlichungsnummer: WO 2005/063083

(56) Entgegenhaltungen:
- EP-A- 0 228 753
- EP-A- 1 256 291
- DE-B- 1 222 634
- GB-A- 515 259
- US-A- 4 173 934

## Beschreibung

Im Ladenbau werden modulare Regalsysteme verwendet, bei denen sich einzelne Regalelemente, wie Regalschienen, Fachböden oder Wandelemente, in für den speziellen Anwendungszweck geeigneter Weise individuell zusammensetzen lassen. Insbesondere sind vertikale Säulen oder Wandschienen bekannt, die Ösen zum Einhängen von Fachböden oder Rahmen mit Einlegeböden aufweisen.

Die vorliegende Erfindung betrifft eine Verbesserung eines derartigen Rahmens zur Aufnahme eines Einlegebodens, wobei der Rahmen, vorzugsweise aus Metall hergestellt ist.

De 1222634B ist als nächstliegender Stand der Technik genannt.

Ein Rahmen besteht üblicherweise aus in Form eines Rechtecks miteinander verschweißten Metallstreben. Eingehängt in eine passende Schiene stellen Rahmen und Einlegeboden ein funktionsfähiges Regalfach dar, das ähnlich stark belastbar ist wie ein einteiliger Fachboden und darüber hinaus den Vorteil aufweist, daß der Einlegeboden austauschbar ist, der Benutzer also z.B. zwischen Holz-, Glas- und Metallböden wählen kann.

Die herkömmliche Rahmenbauweise mit den fest miteinander verschweißten Quer- und Längsstreben schafft zwar eine ausreichend stabile und dauerhafte Verbindung der einzelnen Rahmenelemente, ist aber in anderer Hinsicht nachteilig:

Erstens lassen sich starr verbundene Rahmen anders als ihre Einzelelemente nicht mehr so gut stapeln und lagern. Das ist nicht nur für die Lagerhaltung des Herstellers oder Zwischenhändlers ungünstig, sondern auch für den Benutzer des Regalsystems, der die sperrig verpackten und schweren Komplettrahmen handhaben muß.

Zweitens sind die verschweißten Rahmen unflexibel, denn man kann nicht einzelne Elemente des Rahmens sondern immer nur den Rahmen als Ganzes austauschen. So ist es z.B. nicht möglich, einen fest verschweißten Rahmen in ein Regalschienenpaar mit anderem Achsenabstand einzuhängen. Zu diesem Zweck muß wieder ein komplett neuer Rahmen beschafft werden.

Ziel der Erfindung ist es, die oben genannten Nachteile zu überwinden und einen Rahmen zu schaffen, der sich gut lagern und flexibel einsetzen läßt.

Die Aufgabe wird durch den in Anspruch 1 angegebenen zerlegbaren Rahmen gelöst. Dadurch, daß sich der Rahmen variabel aus Konsolen und Leisten zusammensetzen läßt, kann er vom Benutzer für den gewünschten Anwendungszweck individuell zusammengebaut werden. Soll der Rahmen beispielsweise in ein vertikal ausgerichtetes Regalschienenpaar mit anderem Achsenabstand eingehängt werden, so genügt es, die Leisten aus dem Rahmen zu lösen und durch entsprechend längere oder kürzere zu ersetzen. Die Konsolen können beibehalten werden. Ferner ist die Lagerung und Versendung der einzelnen Rahmenelemente möglich, wodurch Lagerkapazität und Kosten eingespart werden.

Vorteilhafte Ausgestaltungen der Erfindung sind in den Unteransprüchen angegeben. Diese Ausführungsbeispiele lassen sich am besten anhand der Zeichnungen erläutern. Darin zeigt:
- Figur 1: eine Seitenansicht einer Konsole des zerlegbaren Rahmens gemäß der vorliegenden Erfindung;
- Figur 2A: eine perspektivische Ansicht der hinteren Leiste des erfindungsgemäßen zerlegbaren Rahmens;
- Figur 2B: eine Seitenansicht der hinteren Leiste;
- Figur 3A: eine Draufsicht auf die vordere Leiste des erfindungsgemäßen zerlegbaren Rahmens;
- Figur 3B: eine Seitenansicht der vorderen Leiste;
- Figur 4A: eine erste Seitenansicht einer mittleren Leiste eines zerlegbaren Rahmens für massive Einlegeböden;
- Figur 4B: eine zweite Seitenansicht der mittleren Leiste,
- Figur 5A: eine erste Seitenansicht einer mittleren Leiste eines zerlegbaren Rahmens für nicht-massive Einlegeböden;
- Figur 5B: eine zweite Seitenansicht der mittleren Leiste;
- Figur 6A: eine Draufsicht auf einen nicht-massiven Einlegeboden;
- Figur 6B: eine Seitenansicht des Einlegebodens;
- Figur 7A: eine Draufsicht auf ein Abkantblech für einen erfindungsgemäßen Rahmen;
- Figur 7B: eine Seitenansicht des Abkantblechs;
- Figur 8A: eine Seitenansicht eines zusammengesetzten Rahmens; und
- Figur 8B: eine Seitenansicht eines weiteren zusammengesetzten Rahmens.

Die in Figur 1 gezeigte Konsole **10** weist an ihrem hinteren Ende mehrere Haken **11, 12, 13** auf. Die Haken **11** und **12** dienen zum Einhängen der Konsole in entsprechende Ausnehmungen einer Regalschiene oder Säule in im wesentlichen waagerechter Stellung. Mit den Haken **11** und **13** läßt sich die Konsole schräg einhängen. Das am äußersten hinteren Ende gezeigte Bohrloch, das auch bei den in den Figuren 4A, 5A und 6B gezeigten Regalelementen zu sehen ist, dient lediglich zur Aufhängung der jeweiligen Gegenstände während der Pulverbeschichtung und ist für die vorliegende Erfindung ohne Bedeutung.

Ferner weist die Konsole an ihren hinteren und vorderen Enden sowie in der Mitte dazwischen Ösen **14, 15, 16** auf. Diese sind auf einander gegenüberliegenden Seitenwänden zweier Konsolen zum Einhängen der Leisten angebracht. Jede Öse besteht aus einem Metallstreifen, dessen vorderes und hinteres Ende an die Konsole angeschweißt ist und dessen .mittlerer Bereich gegenüber der Konsolenwand angehoben ist, so daß er eine Tasche zum Einhängen bildet. Diese Art der Befestigung der Ösen **14, 15, 16** ist besonders bevorzugt, weil die Ösen dann von der anderen Seite der Konsole, einer späteren Außenseite des Rahmens, für einen Betrachter nicht zu sehen sind. Es entsteht aber kein funktioneller Nachteil, wenn die Ösen anders hergestellt werden, beispielsweise durch Stanzen und Verformen des Konsolenblechs selbst.

Figur 2A zeigt die hintere Leiste **20,** die durch mehrfaches Abkanten und Ausstanzen eines Stahlblechs hergestellt ist und ein im wesentlichen Z-förmiges Profil aufweist. Wie sich auch aus der Seitenansicht der Figur 2B erkennen läßt, umfaßt die hintere Leiste **20** eine oberen Schenkel **21,** einen Mittelsteg **22** und einen unteren Schenkel **23.** Der Steg **22** eignet sich zum Auflegen eines Einlegebodens, der an dem Schenkel **21** anschlagen soll. Der Schenkel **21** stößt wiederum vorteilhafterweise bündig an eine Rückwand an, damit keine auf dem Regal abgelegten Gegenstände nach hinten durchfallen können. Ferner sind an beiden Enden der Leiste Haken **24** angeformt, die sich zum Einhängen in die entsprechenden Ösen **14** der Konsolen eignen.

In den Figuren 3A und 3B ist die vordere Leiste **30** gezeigt. Auch diese weist ein im wesentlichen Z-förmiges Profil auf und verfügt über einen oberen Schenkel **31,** einen Mittelsteg **32** und einen unteren Schenkel **33.** Der Steg **32** dient wiederum zum Auflegen des Einlegebodens, der an dem Schenkel **31** anliegt. Wie in Figur 3B zu sehen ist, ist an dem Schenkel **31** ferner eine bogenförmige Blende **34** angeschweißt, die im zusammengesetzten Rahmen einen gerundeten Frontabschluß bildet. Die Form der Blende **34** ist auf den Profilverlauf des Vorderendes der Konsole **10** angepaßt, so daß der zusammengesetzte Rahmen nach Außen homogen und einstückig erscheint.

An den Enden der vorderen Leiste sind wiederum Haken **35** angeformt, die sich in entsprechende Ösen **15** der Konsolen **10** einhängen lassen. Wenn sowohl die hintere Leiste als auch die vordere Leiste über die entsprechenden Steckverbindungen **14, 24** und **15, 35** mit einem Konsolenpaar verbunden sind, entsteht ein im wesentlichen rechteckförmiger zerlegbarer Rahmen guter Stabilität.

Die Stabilität und Sicherheit des Rahmens läßt sich noch steigern, indem zusätzlich eine mittlere Leiste eingebaut wird. Je nach Beschaffenheit und Material des Einlegebodens kann die Form der mittleren Schiene variieren.

In den Figuren 4A und 4B ist eine mittlere Leiste **40** eines Rahmens für massive Einlegeböden gezeigt. Die Leiste **40** weist ein im wesentlichen U-förmiges Profil auf und verfügt über einen ersten Schenkel **41,** eine Mittelsteg **42** zum Auflegen eines Einlegebodens und einen zweiten Schenkel **43.** Eine mittlere Leiste dieser Form eignet sich besonders gut zum Auflegen massiver Einlegeböden, beispielsweise aus Holz oder Glas.

Die Haken **44** der Leiste **40** werden in entsprechende Ösen **16** eines Konsolenpaars **10** eingesteckt. Dadurch schaffen sie eine zusätzliche Stabilisation des Rahmens und entlasten die vordere und die hintere Leiste **20, 30** bezüglich des Gewichts des Einlegebodens und der eventuell darauf befindlichen Gegenstände.

Die Figuren 5A und 5B zeigen eine mittlere Leiste **50** eines Rahmens für nicht-massive Einlegeböden. Wie in Figur 5B zu sehen ist, weist auch die mittlere Leiste **50** ein im wesentlichen U-förmiges Profil auf und verfügt über einen ersten Schenkel **51,** einen Mittelsteg **52** und einen zweiten Schenkel **53.** Eine so geformte Leiste eignet sich besonders gut zum Auflegen eines Einlegebodens, der nicht massiv ist, sondern beispielsweise aus Stahlblech besteht. Der Einlegeboden kommt dann auf den Enden der Schenkel **51** und **53** zu liegen. Die Haken **54** dienen wiederum zum Einhängen in entsprechende Ösen **16** eines Konsolenpaars.

Zur Auflage auf eine solche mittlere Leiste eignet sich beispielsweise der in den Figuren 6A und 6B dargestellte Einlegeboden **60** aus Aluminiumstahlblech. Die Dicke des Einlegebodens **60** entspricht in der hier dargestellten Ausführungsform der Länge der Schenkel **21, 31, 51, 53,** so daß die Oberseite des Einlegebodens bündig mit den Leisten **20, 30** und den Konsolen **10** abschließt.

Der Boden **60** ist an seinen Randbereichen abgekantet, so daß die Schenkel **61, 62, 63** nur mit den unteren Enden auf die Stege **22** und **32** der hinteren und der vorderen Leiste **20, 30** zu liegen kommen. Die Auflagefläche und damit die Belastbarkeit läßt sich durch Einsetzen der mittleren Leiste **50** vergrößern, weil dann die Enden der Schenkel **51, 53** den Mittelbereich des Einlegebodens **60** zusätzlich abstützen. Selbstverständlich würde der Rahmen durch einen möglichen Einbau weiterer Leisten noch stabiler.

Die Figuren 7A und 7B zeigen ein weiteres Zusatzelement für den erfindungsgemäßen zerlegbaren Rahmen. Dabei handelt es sich um eine L-förmige Schiene **70,** die mit ihrem ersten Schenkel **71** nach oben zwischen die vordere Leiste **30** und den Einlegeboden **60** eingelegt werden kann. Dabei drückt das Gewicht des Einlegebodens **60** den ersten Schenkel **71** der Schiene **70** gegen den Schenkel **31** der vorderen Leiste **30** und den zweiten, vorzugsweise kürzeren Schenkel **72** der Schiene **70** gegen den Mittelsteg **32** der vorderen Leiste **30,** so daß die Schiene **70** stabil mit dem Rahmen verbunden ist, ohne eigens befestigt werden zu müssen.

Die L-förmige Schiene **70** bildet somit eine Frontleiste, die beispielsweise das Herabrutschen auf dem Regal befindlicher Gegenstände verhindert, wenn der Rahmen mittels der Haken **11** und **13** schräg eingehängt ist. Um Verletzungen an scharfen Kanten zu vermeiden und einen ansprechenden optischen Gesamteindruck zu erzeugen, sind die Ecken des ersten Schenkels **71,** ebenso wie die Blende **34** und das vordere Ende der Konsole **10,** abgerundet.

Die Figuren 8A und 8B zeigen jeweils Seitenansichten komplett zusammengesetzter Rahmen, die jeweils in waagerechter Stellung in eine Regalsäule oder -schiene **80** eingehängt sind. Die Einhängung erfolgt durch Eingriff der Haken **11, 12** in entsprechende Schlitze **81** der Regalsäule. In Figur 8A ist in den Rahmen mit den Konsolen **10,** der hinteren Leiste **20** und der vorderen Leiste **30** der Einlegeboden **60** und die Schiene **70** eingesetzt. Figur 8B zeigt die alternative Ausführungsform mit zusätzlicher mittlerer Schiene **40.**

### Liste der Bezugszeichen

- **10**: Konsole
- **11**: Haken
- **12**: Haken
- **13**: Haken
- **14**: Öse
- **15**: Öse
- **16**: Öse
- **20**: hintere Leiste
- **21**: Schenkel
- **22**: Steg
- **23**: Schenkel
- **24**: Haken
- **30**: vordere Leiste
- **31**: Schenkel
- **32**: Steg
- **33**: Schenkel
- **34**: Blende
- **35**: Haken
- **40**: mittlere Leiste
- **41**: Schenkel
- **42**: Steg
- **43**: Schenkel
- **44**: Haken
- **50**: mittlere Leiste
- **51**: Schenkel
- **52**: Steg
- **53**: Schenkel
- **54**: Haken
- **60**: Einlegeboden
- **61**: Schenkel
- **62**: Schenkel
- **63**: Schenkel
- **70**: Schiene
- **71**: Schenkel
- **72**: Schenkel
- **80**: Regalsäule
- **81**: Schlitz

## Patentansprüche

1. Zerlegbarer Rahmen zur Aufnahme eines Einlegebodens (**60**), mit
zwei länglichen Konsolen (**10**) zum Einhängen in eine Regalschiene (**80**),
einer hinteren Leiste (**20**), die näher an der Regalschiene liegende Bereiche der beiden Konsolen (**10**) lösbar verbindet, und
einer vorderen Leiste (**30**), die von der Regalschiene entferntere Bereiche der beiden Konsolen (**10**) lösbar verbindet,
**dadurch gekennzeichnet, daß** die Verbindung von Leisten (**20, 30, 40**) und Konsolen (**10**) jeweils durch an den Seiten der Konsolen (**10**) angeordnete Ösen (**14, 15, 16**) zum Eingriff mit an den äußersten Enden der Leisten (**20, 30, 40**) angeformten Haken (**24, 35, 44**) erfolgt.

2. Rahmen nach Anspruch 1, wobei die Leisten (**20, 30**) quer zu den Konsolen (**10**) angeordnet sind, vorzugsweise derart, daß die zwei Konsolen und die zwei Leisten im wesentlichen die Seiten eines Rechtecks bilden.

3. Rahmen nach Anspruch 1 oder 2, ferner mit mindestens einer mittleren Leiste (**40**), die zwischen der vorderen (**20**) und der hinteren (**30**) Leiste lösbar mit den Konsolen (**10**) verbunden ist.

4. Rahmen nach einem der vorstehenden Ansprüche, wobei die Konsolen (**10**) einen oder mehrere Haken (**11, 12, 13**) zum Einhängen in Schlitze (**81**) der Regalschiene (**80**) aufweisen.

5. Rahmen nach einem der vorstehenden Ansprüche, wobei die Ösen (**14, 15, 16**) an den Seiten der Konsolen (**10**) angeschweißt sind.

6. Rahmen nach einem der vorstehenden Ansprüche, ferner mit einem Einlegeboden (**60**), der auf den Leisten (**20, 30; 40**) aufliegt und dessen Oberseite vorzugsweise bündig mit den Leisten und Konsolen abschließt.

7. Rahmen nach Anspruch 6, ferner mit einer Schiene (**70**) zum Einlegen zwischen die vordere Leiste (**30**) und den Einlegeboden (**60**), um so eine Frontleiste zu bilden.

8. Rahmen nach einem der vorstehenden Ansprüche, wobei die vordere Leiste (**30**) mit den vorderen Endbereichen der Konsolen (**10**) verbunden ist und bündig mit diesen abschließt.

9. Rahmen nach einem der vorstehenden Ansprüche, wobei die hintere Leiste (**20**) mit den hinteren Endbereichen der Konsolen (**10**) verbunden ist und an eine Regalrückwand anstößt.

## Claims

1. A collapsible frame for receiving a shelf (**60**), comprising
two elongate brackets (**10**) arranged to be hooked in a shelving bar (**80**),
a rearward rail (**20**) for detachably connecting the portions of the two brackets (**10**) which are closer to the shelving bar, and
a forward rail (30) for detachably connecting the portions of the two brackets (10) which are more remote from the shelving bar,
**characterised in that** each rail (**20, 30, 40**) is connected to the brackets (**10**) by lugs (**14, 15, 16**) arranged at the sides of the brackets (**10**) to be engaged with hooks (**24, 35, 44**) integrally formed at the outermost ends of the rails (**20, 30, 40**).

2. A frame according to claim 1, wherein the rails (**20, 30**) are arranged in a transverse direction to the brackets (**10**) wherein, preferably, the two brackets and the two rails substantially form the sides of a rectangle.

3. A frame according to claim 1 or 2, further comprising at least one middle rail (**40**), which is detachably connected with the brackets (**10**) between the forward (**20**) and the rearward (**30**) rail.

4. A frame according to any preceding claim, wherein the brackets (**10**) comprise one or more hooks (**11, 12, 13**) which are adapted to be hooked into slits (**81**) of the shelving bar (**80**).

5. A frame according to any preceding claim, wherein the lugs (**14, 15, 16**) are welded to the sides of the brackets (**10**).

6. A frame according to any preceding claim, further comprising a shelf (**60**) which is supported by the rails (**20, 30, 40**) and whose top surface is preferably flush with the rails and the brackets.

7. A frame according to claim 6, further comprising a rail (**70**) to be laid between the forward rail (**30**) and the shelf (**60**) so as to form a front-end rail.

8. A frame according to any preceding claim, wherein the forward rail (**30**) is connected to and flush with the front end portions of the brackets (**10**).

9. A frame according to any preceding claim, wherein the rearward rail (**20**) is connected with the rear end portions of the brackets (**10**) and abuts against a rear panel of a shelving.

## Revendications

1. Cadre démontable pour recevoir une tablette (60), comportant
deux consoles (10) allongées à suspendre dans un rail d'étagère (80),
une barre arrière (20) qui relie de manière séparable des zones des deux consoles (10) situées plus près du rail d'étagère, et
une barre avant (30) qui relie de manière séparable des zones des deux consoles (10) plus éloignées du rail d'étagère,
**caractérisé en ce que** la liaison des barres (20, 30, 40) et des consoles (10) s'effectue par des oeillets (14, 15, 16) disposés sur les côtés des consoles (10), pour l'engagement avec des crochets (24, 35, 44) formés sur les extrémités les plus extérieures des barres (20, 30, 40).

2. Cadre selon la revendication 1 dans lequel les barres (20, 30) sont disposées transversalement aux consoles (10), de préférence de manière que les deux consoles et les deux barres forment sensiblement les côtés d'un rectangle.

3. Cadre selon la revendication 1 ou 2 avec en plus au moins une barre centrale (40) qui est reliée de manière séparable aux consoles (10), entre la barre avant (20) et la barre arrière (30).

4. Cadre selon l'une des revendications précédentes, dans lequel les consoles (10) comportent un ou plusieurs crochets (11, 12, 13) pour l'accrochage dans des fentes (81) du rail d'étagère (80).

5. Cadre selon l'une des revendications précédentes, dans lequel les oeillets (14, 15, 16) sont soudés sur les côtés des consoles (10).

6. Cadre selon l'une des revendications précédentes, avec en outre une tablette (60) qui repose sur les barres (20, 30, 40) et dont la face supérieure se termine de préférence à fleur des barres et des consoles.

7. Cadre selon la revendication 6, avec en outre un rail (70) à insérer entre la barre avant (30) et la tablette (60), pour former ainsi une barre frontale.

8. Cadre selon l'une des revendications précédentes, dans lequel la barre avant (30) est reliée aux zones d'extrémité avant des consoles (10) et se termine à fleur de celles-ci.

9. Cadre selon l'une des revendications précédentes dans lequel la barre arrière (20) est reliée aux zones d'extrémité arrière des consoles (10) et bute contre une paroi arrière d'étagère.
